# NEUE EUROPÄISCHE PATENTSCHRIFT

(11) **EP 2 610 049 B2**
(45) Veröffentlichungstag und Bekanntmachung des Hinweises auf die Entscheidung über den Einspruch: **09.02.2022**
(45) Hinweis auf die Patenterteilung: 26.07.2017
(21) Anmeldenummer: 12008248.2
(22) Anmeldetag: 11.12.2012
(51) Int. Cl.: B30B 15/16, F15B 21/14

(54) **Verfahren zur Steuerung einer hydraulischen Presse**
Method for controlling a hydraulic press
Procédé de commande d'une presse hydraulique

(30) Priorität: 02.01.2012 DE 102012000017
(43) Veröffentlichungstag der Anmeldung: 03.07.2013
(73) Patentinhaber: Schuler Pressen GmbH, 73033 Göppingen (DE)
(72) Erfinder: Heitzler, Josef, D-68794 Oberhausen-Rheinhausen (DE); Salamon, Ulrich, D-76698 Ubstadt-Weiher (DE)
(74) Vertreter: Lichti - Patentanwälte Partnerschaft mbB

(56) Entgegenhaltungen:
- DE-A1- 4 243 578
- DE-A1-102006 055 931
- DE-A1-102008 038 992
- DE-A1-102008 038 992
- JP-A- S57 207 049
- TR-A2- 201 008 886
- US-A1- 2011 072 810
- US-B1- 6 460 332

## Beschreibung

Die Erfindung betrifft ein Verfahren zur Steuerung einer hydraulischen Presse, die zumindest eine Haupt-Pumpe aufweist, die mittels eines Haupt-Elektromotors antreibbar ist und mittels der eine Hydraulikflüssigkeit zu einem verstellbaren Pressenteil förderbar ist, wobei der Haupt-Elektromotor während einer Leerlaufphase der hydraulischen Presse abgeschaltet und am Ende der Leerlaufphase wieder eingeschaltet und auf eine vorbestimmte Drehzahl hochgefahren wird.

Eine hydraulische Presse dient beispielsweise zum Umformen von metallenen Platinen und besitzt zumindest ein Pressenteil, beispielweise einen Stößel, der durch Aufbringung von unter Druck stehender Hydraulikflüssigkeit zwischen verschiedenen Stellungen verfahren werden kann. Wenn sich der Stößel in seiner Ruheposition befindet und aus dieser in eine Umformposition verfahren werden soll, wird zumindest ein Haupt-Elektromotor aktiviert, d.h. mit elektrischer Energie versorgt und auf eine vorbestimmte Drehzahl hochgefahren. Der Haupt-Elektromotor treibt eine Haupt-Pumpe, die die Hydraulikflüssigkeit unter Druck zu dem Stößel fördert.

Wenn der Stößel nach der Umformung seine Endposition erreicht hat oder sich die Presse in einer anderen Ruhe- oder Leerlaufphase befindet, muss für eine kurze Zeit keine weitere Hydraulikflüssigkeit gefördert werden. Um den Verbrauch von elektrischer Energie der Presse zu reduzieren, ist versucht worden, den Haupt-Elektromotor während der Leerlaufphase abzuschalten. Wenn der Haupt-Elektromotor dann am Ende der Leerlaufphase wieder eingeschaltet wird, tritt jedoch eine deutlich höhere elektrische Belastung des Haupt-Elektromotors als im eingeschalteten Zustand unter Lastwechsel auf. Bei relativ kurzen Leerlaufphasen und damit verbunden einer hohen Ausschalt- und Einschalthäufigkeit des Haupt-Elektromotors ist der Verschleiß der Schaltgeräte relativ hoch und deren Lebensdauer entsprechend kurz.

Um die Lebensdauer der Schaltgeräte des Haupt-Elektromotors zu erhöhen, ist es bekannt, diesen ständig laufen zu lassen und die Menge der geförderten Hydraulikflüssigkeit nicht über die Drehzahl des Haupt-Elektromotors, sondern mittels einer in der Fördermenge verstellbaren Pumpe zu verändern, die auch auf Null gestellt werden kann, so dass eine Förderung der Hydraulikflüssigkeit unterbleibt. Nachteil bei diesem Vorgehen ist jedoch, dass der ständig laufende Haupt-Elektromotor relativ viel elektrische Energie verbraucht.

In der WO 2012/055579 A9 ist eine hydraulische Presse gezeigt, bei der die beim Absenken des Kolbens verdrängte Hydraulikflüssigkeit durch eine 1. Pumpe hindurch in einen Vorratstank und zusätzlich durch eine 2. Pumpe hindurch in eine andere Zylinderkammer gefördert wird. Auf diese Weise kann mittels der Servomotoren in üblicher Weise elektrische Energie zurückgewonnen werden, die abgespeichert wird. Zu diesem Zweck werden die den Pumpen zugeordneten Elektromotoren als Generatoren betrieben. Eine entsprechende Energie-Rückgewinnung ist jedoch nicht Gegenstand der vorliegenden Erfindung, sondern diese betrifft ein Motor-Hochfahr-Konzept, um übermäßige Schaltbewegungen des Elektromotors zu vermeiden, wie es oben dargestellt ist.

Der Erfindung liegt die Aufgabe zugrunde, ein Verfahren zur Steuerung einer hydraulischen Presse der genannten Art zu schaffen, bei dem einerseits die Belastungen des Haupt-Elektromotors und der Schaltgeräte beim Hochfahren vermieden werden und andererseits der Verbrauch an elektrischer Energie geringer als bei einem ständig laufenden Haupt-Elektromotor ist.

Diese Aufgabe wird erfindungsgemäß durch ein Verfahren gemäß einem der nebengeordneten Ansprüche 1 bis 4 gelöst.

In den Ausgestaltungen gemäß den Ansprüche 1 oder 2 ist vorgesehen, dass die Haupt-Pumpe zum Hochfahren des Haupt-Elektromotors in einen Antriebsmodus geschaltet wird, in dem sie von der sie durchströmenden Hydraulikflüssigkeit angetrieben wird und den Haupt-Elektromotor antreibt, und dass die Hydraulikflüssigkeit mittels eines Hilfsantriebs durch die Haupt-Pumpe gefördert wird, so dass die Haupt-Pumpe den Haupt-Elektromotor antreibt, wobei der Haupt-Elektromotor bei Erreichen einer vorbestimmten Drehzahl mit elektrischer Energie versorgt und die Haupt-Pumpe in einen Pumpenmodus geschaltet wird, in dem sie die Hydraulikflüssigkeit in üblicher Weise fördert.

Bei dem Hilfsantrieb handelt es sich in einer Ausgestaltung der Erfindung um einen Hilfs-Elektromotor, der eine Hilfs-pumpe antreibt, mittels der die Hydraulikflüssigkeit durch die Haupt-Pumpe gefördert wird. Der Hilfs-Elektromotor kann mit relativ geringer Leistung ständig in Betrieb sein, wodurch jedoch nur geringe elektrische Energie verbraucht wird.

Große hydraulische Pressen sind mit mehreren Haupt-Pumpen ausgerüstet, denen jeweils ein Haupt-Elektromotor zugeordnet ist. Die Haupt-Pumpen können die Hydraulikflüssigkeit zu unterschiedlichen verstellbaren Pressenteilen fördern. Bei einer derartigen Ausgestaltung der Erfindung bildet einer der Haupt-Elektromotoren zusammen mit der ihm zugeordneten Haupt-Pumpe den Hilfsantrieb und fördert die Hydraulikflüssigkeit durch die zumindest eine weitere Haupt-Pumpe, wodurch diese angetrieben wird und ihrerseits den ihr zugeordneten weiteren Haupt-Elektromotor auf die gewünschte Drehzahl bringt oder auf dieser hält.

Der Grundgedanke dieser Ausgestaltung der Erfindung besteht darin, den Haupt-Elektromotor aus dem Stillstand oder einer stark verringerten Drehzahl nicht mittels elektrischer Energie hoch zu fahren, sondern zunächst den Haupt-Elektromotor mittels der ihm zugeordneten Haupt-Pumpe zu beschleunigen, bis eine vorbestimmte Drehzahl, beispielsweise die Leerlaufdrehzahl des Haupt-Elektromotors erreicht ist, und erst anschließend den Haupt-Elektromotor an das Stromnetz anzuschließen, d.h. mit elektrischer Energie zu beaufschlagen.

Die Haupt-Pumpe ist umschaltbar zwischen einem normalen Betriebsmodus, d.h. dem Pumpenmodus, in dem sie in üblicher Weise die Hydraulikflüssigkeit fördert, und einem Antriebsmodus, in dem sie von der sie durchströmenden Hydraulikflüssigkeit angetrieben wird und dadurch den mit ihr verbundenen Haupt-Elektromotor antreibt und auf die gewünschte Drehzahl bringt.

Es macht nur dann Sinn, den Haupt-Elektromotor abzuschalten und auslaufen oder sogar zum Stillstand kommen zu lassen, wenn die Ruhe- oder Leerlaufphase der hydraulischen Presse relativ lang ist. Da dies in vielen Fällen nicht gegeben ist, wird die oben genannte Aufgabe in diesem Fall erfindungsgemäß durch ein Verfahren gemäß den Ansprüchen 3 oder 4 gelöst. Dabei ist vorgesehen, dass die Haupt-Pumpe in einen Antriebsmodus geschaltet wird, in dem sie von der sie durchströmenden Hydraulikflüssigkeit angetrieben wird und den Haupt-Elektromotor antreibt, so dass dieser auf einer vorbestimmten Drehzahl gehalten wird, dass die Hydraulikflüssigkeit mittels eines Hilfsantriebs durch die Haupt-Pumpe gefördert wird, so dass die Haupt-Pumpe den Haupt-Elektromotor antreibt, und dass der Haupt-Elektromotor anschließend wieder mit elektrischer Energie versorgt und die Haupt-Pumpe in einen Pumpenmodus geschaltet wird.

Bei dem Hilfsantrieb handelt es sich in einer Ausgestaltung der Erfindung um einen Hilfs-Elektromotor, der eine Hilfs-pumpe antreibt, mittels der die Hydraulikflüssigkeit durch die Haupt-Pumpe gefördert wird. Der Hilfs-Elektromotor kann mit relativ geringer Leistung ständig in Betrieb sein, wodurch jedoch nur geringe elektrische Energie verbraucht wird.

Große hydraulische Pressen sind mit mehreren Haupt-Pumpen ausgerüstet, denen jeweils ein Haupt-Elektromotor zugeordnet ist. Die Haupt-Pumpen können die Hydraulikflüssigkeit zu unterschiedlichen verstellbaren Pressenteilen fördern. Bei einer derartigen Ausgestaltung der Erfindung bildet einer der Haupt-Elektromotoren zusammen mit der ihm zugeordneten Haupt-Pumpe den Hilfsantrieb und fördert die Hydraulikflüssigkeit durch die zumindest eine weitere Haupt-Pumpe, wodurch diese angetrieben wird und ihrerseits den ihr zugeordneten weiteren Haupt-Elektromotor auf die gewünschte Drehzahl bringt oder auf dieser hält.

Wenn die Ruhe- oder Leerlaufphase der hydraulischen Presse relativ kurz ist, wird der Haupt-Elektromotor auf einer Drehzahl nahe seiner Leerlaufdrehzahl gehalten. Dies wird erfindungsgemäß jedoch nicht durch elektrische Energie erreicht, sondern der Haupt-Elektromotor wird mittels der ihm zugeordneten Haupt-Pumpe auf der vorbestimmten Drehzahl gehalten. Erst am Ende der Ruhe- oder Leerlaufphase der hydraulischen Presse, d.h. wenn wieder eine Förderung von Hydraulikflüssigkeit notwendig ist, wird der Haupt-Elektromotor wieder an das Stromnetz angeschlossen und mit elektrischer Energie versorgt und die Haupt-Pumpe wird in den Pumpenmodus geschaltet, in dem sie die Hydraulikflüssigkeit in üblicher Weise fördert.

Die Hydraulikflüssigkeit kann mittels des Hilfsantriebs durch die Haupt-Pumpe gefördert werden und diese dadurch antreiben.

Wenn der Haupt-Elektromotor mittels der Haupt-Pumpe angetrieben und auf die gewünschte Drehzahl gebracht oder auf dieser gehalten wird, wird die Drehzahl des Haupt-Elektromotors vorzugsweise mittels eines Tachogenerators überwacht. Alternativ ist es möglich, die IST-Drehzahl des Haupt-Elektromotors durch eine Frequenzmessung an den Motorklemmen des vom Drehstromnetz getrennten Motors zu erfassen. In dieser Ausgestaltung kann ein Tachogenerator entfallen.

Ein der IST-Drehzahl des Hauptmotors entsprechendes Drehzahl-Signal wird einer Steuerung zugeführt, in der überprüft wird, ob der Haupt-Elektromotor mit einer gewünschten Drehzahl läuft oder diese bereits erreicht hat. Wenn dies beim Hochfahren des Haupt-Elektromotors der Fall ist, wird der Haupt-Elektromotor so geschaltet, dass er mit elektrischer Energie versorgt und durch diese angetrieben wird. Gleichzeitig wird die Haupt-Pumpe in den Pumpenmodus geschaltet, in dem sie von dem Haupt-Elektromotor angetrieben wird und die Hydraulikflüssigkeit fördert.

Weitere Einzelheiten und Merkmale sind aus der folgenden Beschreibung von Ausführungsbeispielen unter Bezugnahme auf die Zeichnung ersichtlich. Es zeigen:
- Fig. 1: ein Schaltschema einer ersten Ausführungsform der Erfindung,
- Fig. 2: ein Schaltschema einer zweiten Ausführungsform der Erfindung und
- Fig. 3: ein Schaltschema einer nicht erfindungsgemäßen Ausführungsform

Die Figur 1 zeigt einen Ausschnitt aus der hydraulischen Schaltungsanordnung einer hydraulischen Presse. Eine Haupt-Pumpe P₁ steht über eine Leitung L₁ mit einem Vorrat V an Hydraulikflüssigkeit in Verbindung und kann diese aus dem Vorrat V ansaugen und in einer Leitung L₂ einem nicht dargestellten Verbraucher zu führen.

In der Leitung L₂ ist ein Rückschlagventil RS angeordnet, das über ein Schaltventil YRS entsperrbar ist.

Stromab des Rückschlagventils RS zweigt von der Leitung L₂ eine Leitung L₃ ab, in der eine Hilfspumpe P_{H} angeordnet ist, die über eine Leitung L₄ mit einem Vorrat V' an Hydraulikflüssigkeit in Verbindung steht. Die Hilfspumpe P_{H} wird mittels eines Hilfs-Elektromotors M_{H} angetrieben. Ferner ist in der Leitung L₃ ein Freigabeventil Y angeordnet.

Die Haupt-Pumpe P₁ ist mit einem Haupt-Elektromotor M₁ verbunden, der mit elektrischer Energie versorgt ist, die mittels eines Schalters K in Form eines Leistungsschützes zugeschaltet und abgeschaltet werden kann. Die Drehzahl des Haupt-Elektromotors M₁ wird mittels eines Tachogenerators T erfasst, der ein entsprechendes Drehzahlsignal einer Steuerung zur Auswertung zuführt.

Die Haupt-Pumpe P₁ kann zwischen einem normalen Pumpenmodus und einem Antriebsmodus umgeschaltet werden.

Wenn der nicht dargestellte Verbraucher mit Hydraulikflüssigkeit versorgt werden muss, wird der Haupt-Elektromotor M₁ mit elektrischer Energie versorgt und in Drehung versetzt, wodurch die sich im Pumpenmodus befindende Haupt-Pumpe P₁ angetrieben wird und dadurch Hydraulikflüssigkeit aus dem Vorrat V über die Leitung L₁ ansaugt und durch das Rückschlagventil RS in der Leitung L₂ dem Verbraucher zuführt.

In einer relativ langen Leerlaufphase der hydraulischen Presse, d.h. wenn keine Hydraulikflüssigkeit zu dem Verbraucher gefördert werden muss, wird der Haupt-Elektromotor M₁ mittels des Schalters K abgeschaltet, wodurch auch die Haupt-Pumpe P₁ zum Stillstand kommt oder in ihrer Drehzahl zumindest stark angesenkt wird.

Um den Haupt-Elektromotor M₁ wieder hochzufahren, wird zunächst das Rückschlagventil RS über das Schaltventil YRS entsperrt und das Freigabeventil Y wird geöffnet. Die Haupt-Pumpe P₁ wird in ihren Antriebsmodus geschaltet. Die Hydraulikflüssigkeit wird dann von der Hilfspumpe P_{H}, die von dem Hilfs-Elektromotor M_{H} angetrieben ist, aus dem Vorrat V' angesaugt und über die Leitung L₃ sowie die Leitung L₂ durch die Haupt-Pumpe P₁ dem Vorrat V zugeführt. Dabei durchströmt die hydraulische Flüssigkeit die Haupt-Pumpe P₁, die sich in ihrem Antriebsmodus befindet, d.h. sie wird von der sie durchströmenden Hydraulikflüssigkeit angetrieben und treibt damit den Haupt-Elektromotor M₁ an, wodurch dieser hochgefahren wird.

Die Drehzahl des Haupt-Elektromotors M₁ wird mittels des Tachogenerators T erfasst. Wenn die Steuerung feststellt, dass die Drehzahl des Haupt-Elektromotors M₁ eine gewünschte Drehzahl erreicht hat, wird der Schalter K aktiviert, wodurch der Haupt-Elektromotor M₁ mit elektrischer Energie versorgt und angetrieben wird. Gleichzeitig wird die zugeordnete Haupt-Pumpe P₁ wieder in den Pumpenmodus geschaltet, in dem sie von dem Haupt-Elektromotor M₁ angetrieben wird. Das Rückschlagventil RS wird wieder gesperrt und das Freigabeventil Y wieder geschlossen, so dass die Hydraulikflüssigkeit in genannter Weise aus dem Vorrat V dem Verbraucher zugeführt werden kann.

In einer relativ kurzen Leerlaufphase der hydraulischen Presse wird der Haupt-Elektromotor M₁ auf einer vorbestimmten Drehzahl gehalten. Zu diesem Zweck wird in genannter Weise die Hydraulikflüssigkeit von der Hilfspumpe P_{H} aus dem Vorrat V' durch die Haupt-Pumpe P₁ dem Vorrat V zugeführt. Die sich in ihrem Antriebsmodus befindende Haupt-Pumpe P₁ wird von der sie durchströmenden Hydraulikflüssigkeit angetrieben und treibt damit den Haupt-Elektromotor M₁ an. Sobald die Steuerung erkennt, dass die Haupt-Pumpe P₁ sich in ihrem Antriebsmodus befindet und von der Hydraulikflüssigkeit angetrieben wird, wird die Zufuhr von elektrischer Energie zu dem Haupt-Elektromotor M₁ mittels des Schalters K abgeschaltet. Der Haupt-Elektromotor M₁ wird dann von der Haupt-Pumpe P₁ auf einer gewünschten Drehzahl insbesondere nahe der Leerlaufdrehzahl gehalten, was mittels des Tachogenerators T überwacht und durch die Steuerung gesteuert ist. Am Ende der Leerlaufphase der hydraulischen Presse wird der Haupt-Elektromotor M₁ über den Schalter K wieder an die elektrische Energieversorgung angeschlossen und die Haupt-Pumpe P₁ wird wieder in den Pumpenmodus geschaltet, in dem sie von dem Haupt-Elektromotor M₁ angetrieben wird. Die Ventile werden so geschaltet, dass die Hydraulikflüssigkeit in genannter Weise aus dem Vorrat V dem Verbraucher zugeführt werden kann.

Auch Figur 2 zeigten einen Ausschnitt aus der hydraulischen Schaltungsanordnung einer hydraulischen Presse. Hierbei steht eine erste Haupt-Pumpe P₁ über eine Leitung L₁ mit einem Vorrat V₁ an Hydraulikflüssigkeit in Verbindung und kann diese aus dem Vorrat V₁ ansaugen und in einer Leitung L₂ einem nicht dargestellten Verbraucher zuführen. In der Leitung L₂ ist ein Rückschlagventil RS angeordnet, das über ein Schaltventil YRS entsperrbar ist.

Die erste Haupt-Pumpe P₁ ist mit einem ersten Haupt-Elektromotor M₁ verbunden, der mit elektrischer Energie versorgt ist, die mittels eines Schalters K in Form eines Leistungsschützes zugeschaltet und abgeschaltet werden kann. Die Drehzahl des ersten Haupt-Elektromotors M₁ wird mittels eines Tachogenerators T erfasst, der ein entsprechendes Drehzahlsignal einer Steuerung zur Auswertung zuführt. Die erste Haupt-Pumpe P₁ kann zwischen einem normalen Pumpenmodus und einem Antriebsmodus umgeschaltet werden.

Parallel zu der ersten Haupt-Pumpe P₁ ist eine zweite Haupt-Pumpe P₂ angeordnet, die über eine Leitung L₅ mit einem Vorrat V₂ an Hydraulikflüssigkeit in Verbindung steht und diese aus dem Vorrat V₂ ansaugen und in einer Leitung L₆ dem nicht dargestellten Verbraucher zuführen kann. In der Leitung L₆ ist ein weiteres Rückschlagventil RS2 angeordnet und stromab des Rückschlagsventils RS2 sind die Leitungen L₂ und L₆ zusammengeführt.

Die zweite Haupt-Pumpe P₂ ist mit einem zweiten Haupt-Elektromotor M₂ verbunden, der mit elektrischer Energie versorgt ist, die mittels eines Schalters K in Form eines Leistungsschützes zugeschaltet und abgeschaltet werden kann.

Zur Versorgung des nicht dargestellten Verbrauchers mit Hydraulikflüssigkeit werden die beiden Haupt-Elektromotoren M₁ und M₂ jeweils mit elektrischer Energie versorgt und in Drehung versetzt, wodurch die Haupt-Pumpen P₁ und P₂ angetrieben werden und jeweils Hydraulikflüssigkeit aus dem jeweiligen Vorrat V₁ bzw. V₂ über die Leitungen L₁ bzw. L₅ ansaugen und über die Leitungen L₂ bzw. L₆ dem Verbraucher zuführen.

In einer relativ langen Leerlaufphase der Presse, d.h. wenn keine Hydraulikflüssigkeit zu dem Verbraucher gefördert werden muss, wird der erste Haupt-Elektromotor M₁ mittels des Schalters K abgeschaltet, wodurch auch die erste Haupt-Pumpe P₁ zum Stillstand kommt oder in ihrer Drehzahl zumindest stark abgesenkt wird. Der zweite Haupt-Elektromotor M₂ läuft weiter, wobei die in der Fördermenge verstellbare zweite Haupt-Pumpe P₂ auf Null geschaltet ist, d.h. keine Hydraulikflüssigkeit fördert.

Um den ersten Haupt-Elektromotor M₁ bei Bedarf wieder hochzufahren, wird zunächst das Rückschlagventil RS über das Schaltventil YRS entsperrt. Die Hydraulikflüssigkeit wird dann von der zweiten Haupt-Pumpe P₂, die von dem zweiten Haupt-Elektromotor M₂ angetrieben ist, aus dem Vorrat V₂ angesaugt über die Leitungen L₆ und L₂ durch die erste Haupt-Pumpe P₁ hindurch dem Vorrat V₁ zugeführt. Dabei durchströmt die hydraulische Flüssigkeit die erste Haupt-Pumpe P₁, die sich in ihrem Antriebsmodus befindet, d.h. sie wird von der sie durchströmenden Hydraulikflüssigkeit angetrieben und treibt damit den ersten Haupt-Elektromotor M₁ an, wodurch dieser hochgefahren wird. Die Drehzahl des ersten Haupt-Elektromotors M₁ wird mittels des Tachogenerators erfasst. Wenn die Steuerung feststellt, dass die Drehzahl des ersten Haupt-Elektromotors M₁ eine gewünschte Drehzahl erreicht hat, wird der Schalter K aktiviert, wodurch der ersten Haupt-Elektromotor M₁ mit elektrischer Energie versorgt und angetrieben wird. Gleichzeitig wird die zugeordnete erste Haupt-Pumpe P₁ wieder in den Pumpenmodus geschaltet, in dem sie von dem ersten Haupt-Elektromotor M₁ angetrieben wird. Das Rückschlagventil RS wird wieder gesperrt, so dass die Hydraulikflüssigkeit in genannter Weise mittels der beiden Haupt-Pumpen P₁ und P₂ aus dem jeweiligen Vorrat V₁ bzw. V₂ dem Verbraucher zugeführt werden kann.

Wenn die Leerlaufphase der hydraulischen Presse relativ kurz ist, wird der erste Haupt-Elektromotor M₁ von der elektrischen Energieversorgung mittels des Schalters K getrennt, jedoch von der ersten Haupt-Pumpe P₁ auf einer vorbestimmten Drehzahl gehalten, wobei sich die erste Haupt-Pumpe P₁ in ihrem Antriebsmodus befindet und durch die von der zweiten Haupt-Pumpe P₂ geförderten Hydraulikflüssigkeit angetrieben ist. Einzelheiten sind im Zusammenhang mit Figur 1 beschrieben, wobei nunmehr der Hilfsantrieb jedoch von der zweiten Haupt-Pumpe P₂ gebildet ist.

Figur 3 zeigt eine nicht erfindungsgemäße hydraulische Schaltungsanordnung einer Presse. Auch hierbei steht eine Haupt-Pumpe P₁ über eine Leitung L₁ mit einem Vorrat V an Hydraulikflüssigkeit in Verbindung und kann diese aus dem Vorrat V ansaugen und in einer Leitung L₂ einem Verbraucher zuführen, der im dargestellten Ausführungsbeispiel von einem hydraulisch verstellbaren Stößel S gebildet ist, der in einem Zylinder Z verstellbar aufgenommen und geführt ist. In der Leitung L₂ sind ein Rückschlagventil RS, das über ein Schaltventil YRS entsperrbar ist, und ein Freigabeventil Y angeordnet.

Die Haupt-Pumpe P₁ ist mit einem Haupt-Elektromotor M₁ verbunden, der mit elektrischer Energie versorgt ist, die mittels eines Schalters K in Form eines Leistungsschützes zugeschaltet und abgeschaltet werden kann. Die Drehzahl des Haupt-Elektromotors M₁ wird mittels eines Tachogenerators T erfasst, der ein entsprechendes Drehzahlsignal einer Steuerung zur Auswertung zuführt. Die Haupt-Pumpe P₁ kann zwischen einem normalen Pumpenmodus und einem Antriebsmodus umgeschaltet werden.

Wenn Hydraulikflüssigkeit in den Zylinder Z zur Verstellung des Stößels S gefördert werden muss, wird der Haupt-Elektromotor M₁ mit elektrischer Energie versorgt und in Drehung versetzt, wodurch die Haupt-Pumpe P₁ angetrieben wird, die dadurch Hydraulikflüssigkeit aus dem Vorrat V über die Leitung L₁ ansaugt und durch das Rückschlagventil RS und durch das Freigabeventil Y dem Zylinder Z zuführt.

In einer Leerlaufphase, d.h. wenn keine Hydraulikflüssigkeit zu dem Verbraucher gefördert werden muss, wird der Haupt-Elektromotor M₁ mittels des Schalters K abgeschaltet, wodurch auch die Haupt-Pumpe P₁ zum Stillstand kommt. Um den Haupt-Elektromotor M₁ wieder hochzufahren, wird das Rückschlagventil RS über das Schaltventil YRS entsperrt und das Freigabeventil Y wird geöffnet. Die Haupt-Pumpe P₁ wird in den Antriebsmodus geschaltet. Die Verlagerung des Stößels S in dem Zylinder Z verdrängt die Hydraulikflüssigkeit aus dem Zylinder Z und fördert diese durch die Leitung L₂ und die Leitung L₁ in den Vorrat V, wobei die Haupt-Pumpe P₁ durchströmt und dadurch angetrieben wird. Auf diese Weise treibt die Haupt-Pumpe P₁ den Haupt-Elektromotor M₁, wodurch dieser hochgefahren wird. Die Drehzahl des Haupt-Elektromotors M₁ wird mittels des Tachogenerators T erfasst. Sobald die gewünschte Drehzahl des Elektromotors M₁ erreicht ist, wird der Schalter K aktiviert, wodurch der Haupt-Elektromotor M₁ mit elektrischer Energie versorgt und angetrieben wird. Die Haupt-Pumpe P₁ verbleibt so lange in ihrem Antriebsmodus, bis eine vorbestimmte Position des Stößels erreicht ist. Anschließend wird die Haupt-Pumpe P₁ in den Pumpenmodus geschaltet, so dass die Hydraulikflüssigkeit in genannter Weise mittels der Haupt-Pumpe P₁ aus dem Vorrat V angesaugt und dem Zylinder Z zugeführt werden kann.

## Patentansprüche

1. Verfahren zur Steuerung einer hydraulischen Presse, die zumindest eine Haupt-Pumpe (P₁) aufweist, die mittels eines Haupt-Elektromotors (M₁) antreibbar ist und mittels der eine Hydraulikflüssigkeit zu einem verstellbaren Pressenteil (S) förderbar ist, wobei der Haupt-Elektromotor (M₁) während einer Leerlaufphase der hydraulischen Presse abgeschaltet und am Ende der Leerlaufphase wieder eingeschaltet und auf eine vorbestimmte Drehzahl hochgefahren wird, wobei die Haupt-Pumpe (P₁) zum Hochfahren des Haupt-Elektromotors (M₁) in einen Antriebsmodus geschaltet wird, in dem sie von der sie durchströmenden Hydraulikflüssigkeit angetrieben wird und den Haupt-Elektromotor (M₁) antreibt, und wobei die Hydraulikflüssigkeit mittels eines Hilfsantriebs (M_{H}, P_{H}) durch die Haupt-Pumpe (P₁) gefördert wird, so dass die Haupt-Pumpe (P₁) den Haupt-Elektromotor (M₁) antreibt, wobei der Hilfsantrieb ein Hilfs-Elektromotor (M_{H}) ist, der eine Hilfs-Pumpe (P_{H}) antreibt, mittels der die Hydraulikflüssigkeit durch die Haupt-Pumpe (P₁) gefördert wird, und wobei der Haupt-Elektromotor (M₁) bei Erreichen einer vorbestimmten Drehzahl mit elektrischer Energie versorgt und die Haupt-Pumpe (P₁) in einen Pumpenmodus geschaltet wird.

2. Verfahren zur Steuerung einer hydraulischen Presse, die zumindest eine Haupt-Pumpe (P₁) aufweist, die mittels eines Haupt-Elektromotors (M₁) antreibbar ist und mittels der eine Hydraulikflüssigkeit zu einem verstellbaren Pressenteil (S) förderbar ist, wobei der Haupt-Elektromotor (M₁) während einer Leerlaufphase der hydraulischen Presse abgeschaltet und am Ende der Leerlaufphase wieder eingeschaltet und auf eine vorbestimmte Drehzahl hochgefahren wird, wobei die Haupt-Pumpe (P₁) zum Hochfahren des Haupt-Elektromotors (M₁) in einen Antriebsmodus geschaltet wird, in dem sie von der sie durchströmenden Hydraulikflüssigkeit angetrieben wird und den Haupt-Elektromotor (M₁) antreibt, und wobei die Hydraulikflüssigkeit mittels eines Hilfsantriebs (M₂, P₂) durch die Haupt-Pumpe (P₁) gefördert wird, so dass die Haupt-Pumpe (P₁) den Haupt-Elektromotor (M₁) antreibt, wobei die hydraulische Presse zumindest zwei Haupt-Pumpen (P₁, P₂) aufweist, denen jeweils ein Haupt-Elektromotor (M₁, M₂) zugeordnet ist und mit denen die Hydraulikflüssigkeit zu dem verstellbaren Pressenteil förderbar ist, wobei einer der Haupt-Elektromotoren (M₂) zusammen mit der ihm zugeordneten Haupt-Pumpe (P₂) den Hilfsantrieb bildet und die Hydraulikflüssigkeit durch die zumindest eine weitere Haupt-Pumpe (P₁) fördert und diese antreibt, und wobei der Haupt-Elektromotor (M₁) bei Erreichen einer vorbestimmten Drehzahl mit elektrischer Energie versorgt und die Haupt-Pumpe (P₁) in einen Pumpenmodus geschaltet wird.

3. Verfahren zur Steuerung einer hydraulischen Presse, die zumindest eine Haupt-Pumpe (P₁) aufweist, die mittels eines Haupt-Elektromotors (M₁) antreibbar ist und mittels der eine Hydraulikflüssigkeit zu einem verstellbaren Pressenteil (S) förderbar ist, wobei der Haupt-Elektromotor (M₁) während einer Leerlaufphase der hydraulischen Presse abgeschaltet und am Ende der Leerlaufphase wieder eingeschaltet wird, wobei die Haupt-Pumpe (P₁) in einen Antriebsmodus geschaltet wird, in dem sie von der sie durchströmenden Hydraulikflüssigkeit angetrieben wird und den Haupt-Elektromotor (M₁) antreibt, so dass dieser auf einer vorbestimmten Drehzahl gehalten wird, und wobei die Hydraulikflüssigkeit mittels eines Hilfsantriebs (M_{H}, P_{H}) durch die Haupt-Pumpe (P₁) gefördert wird, so dass die Haupt-Pumpe (P₁) den Haupt-Elektromotor (M₁) antreibt, wobei der Hilfsantrieb ein Hilfs-Elektromotor (M_{H}) ist, der eine Hilfs-Pumpe (P_{H}) antreibt, mittels der die Hydraulikflüssigkeitdurch die Haupt-Pumpe (P₁) gefördert wird, und wobei der Haupt-Elektromotor (M₁) anschließend wieder mit elektrischer Energie versorgt und die Haupt-Pumpe (P₁) in einen Pumpenmodus geschaltet wird.

4. Verfahren zur Steuerung einer hydraulischen Presse, die zumindest eine Haupt-Pumpe (P₁) aufweist, die mittels eines Haupt-Elektromotors (M₁) antreibbar ist und mittels der eine Hydraulikflüssigkeit zu einem verstellbaren Pressenteil (S) förderbar ist, wobei der Haupt-Elektromotor (M₁) während einer Leerlaufphase der hydraulischen Presse abgeschaltet und am Ende der Leerlaufphase wieder eingeschaltet wird, wobei die Haupt-Pumpe (P₁) in einen Antriebsmodus geschaltet wird, in dem sie von der sie durchströmenden Hydraulikflüssigkeit angetrieben wird und den Haupt-Elektromotor (M₁) antreibt, so dass dieser auf einer vorbestimmten Drehzahl gehalten wird, und wobei die Hydraulikflüssigkeit mittels eines Hilfsantriebs (M₂, P₂) durch die Haupt-Pumpe (P₁) gefördert wird, so dass die Haupt-Pumpe (P₁) den Haupt-Elektromotor (M₁) antreibt, wobei die hydraulische Presse zumindest zwei Haupt-Pumpen (P₁, P₂) aufweist, denen jeweils ein Haupt-Elektromotor (M₁, M₂) zugeordnet ist und mit denen die Hydraulikflüssigkeit zu dem verstellbaren Pressenteil förderbar ist, wobei einer der Haupt-Elektromotoren (M₂) zusammen mit der ihm zugeordneten Haupt-Pumpe (P₂) den Hilfsantrieb bildet und die Hydraulikflüssigkeit durch die zumindest eine weitere Haupt-Pumpe (P₁) fördert und diese antreibt, und wobei der Haupt-Elektromotor (M₁) bei Erreichen einer vorbestimmten Drehzahl mit elektrischer Energie versorgt und die Haupt-Pumpe (P₁) in einen Pumpenmodus geschaltet wird.

5. Verfahren nach einem der Ansprüche 1 bis 4, **dadurch gekennzeichnet, dass** die Drehzahl des Haupt-Elektromotors (M₁) überwacht und ein entsprechendes Drehzahl-Signal einer Steuerung zugeführt wird.

6. Verfahren nach Anspruch 5, **dadurch gekennzeichnet, dass** die Drehzahl des Haupt-Elektromotors (M₁) durch Frequenzmessung an den Motorklemmen des vom Drehstromnetz getrennten Motors erfasst wird.

## Claims

1. Method for controlling a hydraulic press which has at least one main pump (P₁) which can be driven by means of a main electric motor (M₁) and by means of which a hydraulic fluid can be conveyed to an adjustable press part (S), the main electric motor (M₁) being switched off during an idling phase of the hydraulic press and being switched on again at the end of the idling phase and being run up to a predefined rotational speed, the main pump (P₁) being switched into a drive mode in order to run up the main electric motor (M₁), in which drive mode said main pump (P₁) is driven by the hydraulic fluid, which flows through it, and drives the main electric motor (M₁), and the hydraulic fluid being conveyed through the main pump (P₁) by means of an auxiliary drive (M_{H}, P_{H}), with the result that the main pump (P₁) drives the main electric motor (M₁), the auxiliary drive being an auxiliary electric motor (M_{H}) which drives an auxiliary pump (P_{H}), by means of which the hydraulic liquid is conveyed through the main pump (P₁), and the main electric motor (M₁) being supplied with electric energy when a predefined rotational speed is reached, and the main pump (P₁) being switched into a pump mode.

2. Method for controlling a hydraulic press which has at least one main pump (P₁) which can be driven by means of a main electric motor (M₁) and by means of which a hydraulic fluid can be conveyed to an adjustable press part (S), the main electric motor (M₁) being switched off during an idling phase of the hydraulic press and being switched on again at the end of the idling phase and being run up to a predefined rotational speed, the main pump (P₁) being switched into a drive mode in order to run up the main electric motor (M₁), in which drive mode the said main pump (P₁) is driven by the hydraulic fluid, which flows through it, and drives the main electric motor (M₁), and the hydraulic fluid being conveyed through the main pump (P₁) by means of an auxiliary drive (M₂, P₂), with the result that the main pump (P₁) drives the main electric motor (M₁), the hydraulic press having at least two main pumps (P₁, P₂) which are assigned in each case one main electric motor (M₁, M₂) and by way of which the hydraulic fluid can be conveyed to the adjustable press part, one of the main electric motors (M₂) forming the auxiliary drive together with the main pump (P₂) which is assigned to it, and conveying the hydraulic fluid through the at least one further main pump (P₁) and driving the latter, and the main electric motor (M₁) being supplied with electric energy when a predefined rotational speed is reached, and the main pump (P₁) being switched into a pump mode.

3. Method for controlling a hydraulic press which has at least one main pump (P₁) which can be driven by means of a main electric motor (M₁) and by means of which a hydraulic fluid can be conveyed to an adjustable press part (S), the main electric motor (M₁) being switched off during an idling phase of the hydraulic press and being switched on again at the end of the idling phase, the main pump (P₁) being switched into a drive mode, in which it is driven by the hydraulic fluid, which flows through it, and drives the main electric motor (M₁), with the result that the latter is held at a predefined rotational speed, and the hydraulic fluid being conveyed through the main pump (P₁) by means of an auxiliary drive (M_{H}, P_{H}), with the result that the main pump (P₁) drives the main electric motor (M₁), the auxiliary drive being an auxiliary electric motor (M_{H}) which drives an auxiliary pump (P_{H}), by means of which the hydraulic fluid is conveyed through the main pump (P₁), and the main electric motor (M₁) subsequently being supplied with electric energy again, and the main pump (P₁) being switched into a pump mode.

4. Method for controlling a hydraulic press which has at least one main pump (P₁) which can be driven by means of a main electric motor (M₁) and by means of which a hydraulic fluid can be conveyed to an adjustable press part (S), the main electric motor (M₁) being switched off during an idling phase of the hydraulic press and being switched on again at the end of the idling phase, the main pump (P₁) being switched into a drive mode, in which it is driven by the hydraulic fluid, which flows through it, and drives the main electric motor (M₁), with the result that the latter is held at a predefined rotational speed, and the hydraulic fluid being conveyed through the main pump (P₁) by means of an auxiliary drive (M₂, P₂), with the result that the main pump (P₁) drives the main electric motor (M₁), the hydraulic press having at least two main pumps (P₁, P₂) which are assigned in each case one main electric motor (M₁, M₂) and by way of which the hydraulic fluid can be conveyed to the adjustable press part, one of the main electric motors (M₂) forming the auxiliary drive together with the main pump (P₂) which is assigned to it, and conveying the hydraulic fluid through the at least one further main pump (P₁) and driving the latter, and the main electric motor (M₁) being supplied with electric energy when a predefined rotational speed is reached, and the main pump (P₁) being switched into a pump mode.

5. Method according to one of Claims 1 to 4, **characterized in that** the rotational speed of the main electric motor (M₁) is monitored and a corresponding rotational speed signal is fed to a controller.

6. Method according to Claim 5, **characterized in that** the rotational speed of the main electric motor (M₁) is detected by way of frequency measurement at the motor terminals of the motor which is disconnected from the three-phase supply.

## Revendications

1. Procédé de commande d'une presse hydraulique, comportant au moins une pompe principale (P₁) entraînée à l'aide d'un moteur électrique principal (M₁) et à l'aide de laquelle le fluide hydraulique peut être transporté jusqu'à une partie de presse (S) mobile, le moteur électrique principal (M₁) étant déconnecté pendant une phase de fonctionnement à vide de la presse hydraulique et étant de nouveau connecté à la fin de la phase de fonctionnement à vide et démarré à une vitesse de rotation prédéfinie, la pompe principale (P₁) étant connectée pour démarrer le moteur électrique principal (M₁) dans un mode d'entraînement dans lequel elle est entraînée par le fluide hydraulique la traversant et entraînant le moteur électrique principal (M₁) et le fluide hydraulique étant transporté au travers de la pompe principale (P₁) à l'aide d'un entraînement auxiliaire (M_{H}, P_{H}), de sorte que la pompe principale (P₁) entraîne le moteur électrique principal (M₁), l'entraînement auxiliaire étant un moteur électrique auxiliaire (M_{H}) entraînant une pompe auxiliaire (P_{H}) à l'aide de laquelle le fluide hydraulique est transporté au travers de la pompe principale (P₁) et le moteur électrique principal (M₁) étant alimenté en énergie électrique lorsqu'une vitesse de rotation prédéfinie est atteinte et la pompe principale (P₁) étant basculée dans un mode de pompage.

2. Procédé de commande d'une presse hydraulique, comportant au moins une pompe principale (P₁) entraînée à l'aide d'un moteur électrique principal (M₁) et à l'aide de laquelle un fluide hydraulique peut être transporté jusqu'à une partie de presse (S) mobile, le moteur électrique principal (M₁) étant déconnecté pendant une phase de fonctionnement à vide de la presse hydraulique et étant de nouveau connecté à la fin de la phase de fonctionnement à vide et démarré à une vitesse de rotation prédéfinie, la pompe principale (P₁) étant connectée pour démarrer le moteur électrique principal (M₁) dans un mode d'entraînement dans lequel elle est entraînée par le fluide hydraulique la traversant et entraînant le moteur électrique principal (M₁) et le fluide hydraulique étant transporté à l'aide d'un entraînement auxiliaire (M₂, P₂) au travers de la pompe principale (P₁), de sorte que la pompe principale (P₁) entraîne le moteur électrique principal (M₁), la presse hydraulique comportant au moins deux pompes principales (P₁, P₂) auxquelles est respectivement associé un moteur électrique principal (M₁, M₂) et avec lesquelles le fluide hydraulique peut être transporté jusqu'à la partie de presse mobile, un des moteurs électriques principaux (M₂) formant, conjointement avec la pompe principale (P₂) lui étant associée, l'entraînement auxiliaire transportant le fluide hydraulique au travers de l'au moins une pompe principale (P₁) supplémentaire et l'entraînant et le moteur électrique principal (M₁) étant alimenté en énergie électrique en mode de pompage lorsqu'une vitesse de rotation prédéfinie est atteinte et la pompe principale (P₁) étant basculée dans un mode de pompage.

3. Procédé de commande d'une presse hydraulique, comportant au moins une pompe principale (P₁) entraînée à l'aide d'un moteur électrique principal (M₁) et à l'aide de laquelle le fluide hydraulique est transporté à une partie de presse (S) mobile, le moteur électrique principal (M₁) étant déconnecté pendant une phase de fonctionnement à vide de la presse hydraulique et de nouveau connecté à la fin de la phase de fonctionnement à vide, la pompe principale (P₁) étant basculée dans un mode d'entraînement dans lequel elle est entraînée par le fluide hydraulique la traversant et entraînant le moteur électrique principal (M₁), de sorte que celui-ci soit maintenu à une vitesse de rotation prédéfinie et le fluide hydraulique étant transporté au travers de la pompe principale (P₁) à l'aide d'un entraînement auxiliaire (M_{H}, P_{H}), de sorte que la pompe principale (P₁) entraîne le moteur électrique principal (M₁), l'entraînement auxiliaire étant un moteur électrique auxiliaire (M_{H}) entraînant une pompe auxiliaire (P_{H}) à l'aide de laquelle le fluide hydraulique est transporté au travers de la pompe principale (P₁) et le moteur électrique principal (M₁) étant ensuite de nouveau alimenté en énergie électrique et la pompe principale (P₁) étant basculée dans un mode de pompage.

4. Procédé de commande d'une presse hydraulique, comportant au moins une pompe principale (P₁) entraînée à l'aide d'un moteur électrique principal (M₁) et à l'aide de laquelle le fluide hydraulique peut être transporté jusqu'à une partie de presse (S) mobile, le moteur électrique principal (M₁) étant déconnecté pendant une phase de fonctionnement à vide de la presse hydraulique et étant de nouveau connecté à la fin de la phase de fonctionnement à vide, la pompe principale (P₁) étant basculée dans un mode d'entraînement dans lequel elle est entraînée par le fluide hydraulique la traversant et entraînant le moteur électrique principal (M₁), de sorte que celui-ci soit maintenu à une vitesse de rotation prédéfinie et le fluide hydraulique étant transporté au travers de la pompe principale (P₁) à l'aide d'un entraînement auxiliaire (M₂, P₂), de sorte que la pompe principale (P₁) entraîne le moteur électrique principal (M₁), la presse hydraulique comportant au moins deux pompes principales (P₁, P₂) auxquelles est respectivement associé un moteur électrique principal (M₁, M₂) et à l'aide desquelles le fluide hydraulique peut être transporté jusqu'à la partie de presse mobile, un des moteurs électriques principaux (M₂) formant, conjointement avec la pompe principale (P₂) lui étant associée, l'entraînement auxiliaire et transportant le fluide hydraulique au travers de l'au moins une pompe principale (P₁) supplémentaire et l'entraînant et le moteur électrique principal (M₁) étant alimenté en énergie électrique lorsqu'une vitesse de rotation prédéfinie est atteinte et la pompe principale (P₁) étant basculée dans un mode de pompage.

5. Procédé selon l'une quelconque des revendications 1 à 4, **caractérisé en ce que** la vitesse de rotation du moteur électrique principal (M₁) est surveillée et qu'un signal de vitesse de rotation correspondant est envoyé à un élément de commande.

6. Procédé selon la revendication 5, **caractérisé en ce que** la vitesse de rotation du moteur électrique principal (M₁) est déterminée par mesure de fréquence au niveau des bornes de moteur du moteur disjointes du réseau de courant triphasé.
